# EUROPÄISCHE PATENTSCHRIFT

(11) **EP 3 077 733 B1**
(45) Veröffentlichungstag und Bekanntmachung des Hinweises auf die Patenterteilung: **13.02.2019**
(21) Anmeldenummer: 14806613.7
(22) Anmeldetag: 02.12.2014
(51) Int. Cl.: F24C 7/08

(54) **VERFAHREN ZUR DARSTELLUNG VON PROZESSINFORMATIONEN ZU EINEM GARVORGANG**
METHOD FOR DISPLAYING PROCESSING INFORMATION OF A COOKING PROCESS
PROCÉDÉ D'AFFICHAGE D'INFORMATIONS DE TRAITEMENT D'UN PROCÉDÉ DE CUISSON

(30) Priorität: 06.12.2013 DE 102013113604
(43) Veröffentlichungstag der Anmeldung: 12.10.2016
(73) Patentinhaber: RATIONAL Aktiengesellschaft, 86899 Landsberg am Lech (DE)
(72) Erfinder: BARBY, Sascha, 86916 Kaufering (DE); BRINKMANN, Torsten, 87677 Stoettwang (DE); FUNK, Gerd, 64404 Bickenbach (DE); KIRCHGAESSNER, Jana, 65817 Eppstein (DE); MAAS, Bruno, 87497 Wertach (DE); MAREK, Frank, 86836 Klosterlechfeld (DE); MEINDL, Anton, 86343 Koenigsbrunn (DE); MAERZ, Wilhelm, 86833 Siebnach (DE); REICH, Sonja, 86899 Landsberg am Lech (DE); SCHMIDBERGER, Wolfgang, 86899 Landsberg am Lech (DE); WIEDEMANN, Peter, 86836 Klosterlechfeld (DE); MINISINI, Leonora, 86929 Penzing (DE); STELLJES, Meike, 9450 Altstätten (CH)
(74) Vertreter: Prinz & Partner mbB
(86) Internationale Anmeldenummer: PCT/EP2014/076259
(87) Internationale Veröffentlichungsnummer: WO 2015/082472

(56) Entgegenhaltungen:
- EP-A1- 0 844 326
- EP-A1- 1 338 849
- EP-A1- 1 384 951
- EP-A1- 2 662 632
- EP-A2- 1 909 033
- WO-A2-2012/046165
- CN-A- 103 090 430
- DE-A1- 2 604 898
- DE-A1-102008 032 453
- DE-T2- 69 627 513

## Beschreibung

Die Erfindung betrifft ein Verfahren zur Darstellung von Prozessinformationen zu einem Garvorgang, der in einem Gargerät abläuft.

Moderne Gargeräte für den professionellen Einsatz, beispielsweise in Kantinen und Restaurants, können automatisiert eine Vielzahl von Garprogrammen ablaufen lassen, um unterschiedliche Lebensmittel reproduzierbar zu garen. Ein Bediener kann dabei zwischen den unterschiedlichen Programmen auswählen und außerdem Vorgaben hinsichtlich des gewünschten Endzustandes des gegarten Produkts machen. Beispielsweise kann ein Garprogramm "Schweinebraten" gewählt werden, bei dem der Schweinebraten am Ende des Garprogramms die gewünschte Kerntemperatur bei einer krossen Kruste hat.

Die WO 2012/046165 A2, DE 696 27 513 T2, EP 1 384 951 A1, EP 1 909 033 A2, EP 0 844 326 A1, CN 103 090 430 A und die DE 26 04 898 A1 offenbaren Display- und Bedieneinrichtungen für Gargeräte, über die Betriebsparameter des Gargeräts angezeigt und eingestellt werden können.

Die EP 2 662 632 A1 zeigt ein Eingabeinterface für ein Haushaltsgargerät, bei dem mit simulierten Walzen Garparameter wie die Temperatur, die Feuchte und die Garzeit eingestellt werden können.

In der EP 1 338 849 A1 wird zur vereinfachten Eingabe der Soll-Temperatur und der Soll-Feuchtigkeit an einem Gargerät eine Kennlinie in einem Koordinatensystem ("Kennfeld") angezeigt, bei dem die waagerechte Achse der Soll-Feuchtigkeit der Garraumatmosphäre und die senkrechte Achse der Soll-Temperatur der Garraumatmosphäre entspricht. Die dreieckigen Bereiche auf den verschiedenen Seiten der Kennlinie können in unterschiedlichen Farben dargestellt sein.

Es ist aus dem Stand der Technik bekannt, dass die Gargeräte, mit denen solche Garprogramme durchgeführt werden können, dem Bediener unterschiedliche Informationen über den Ablauf und den Fortgang des Garverfahrens anzeigen. Der wichtigste Parameter dürfte hierbei die Restlaufzeit oder die Zielzeit des Garprogramms sein, damit der Bediener weiß, wann das Produkt fertig gegart ist. Im Hinblick auf die Komplexität der Garprogramme, die von modernen Gargeräten angeboten werden, ist es allerdings nicht einfach, dem Bediener einerseits die wesentlichen Informationen übersichtlich bereitzustellen, die dieser für die Bedienung des Gargeräts und das Integrieren des Gargeräts in die übrigen Abläufe in der Küche benötigt, und andererseits dem Bediener anhand von Informationen zu erläutern, welche Schritte gerade im Garprozess ablaufen. Dies ist insbesondere relevant bei intelligenten Garprozessen, bei denen anhand von erfassten Parametern der Garprozess automatisch modifiziert wird, um zum vom Bediener gewünschten Ergebnis zu gelangen. Beispielsweise kann das Gargerät anhand des Verlaufs der Kerntemperatur erkennen, ob bei dem hier betrachteten Beispiel Schweinebraten sich ein großes oder kleines Kaliber im Garraum des Gargeräts befindet. Dementsprechend können die Gardauer und/oder die Garraumtemperatur angepasst werden.

Solche Anpassungen sollten dem Bediener dabei in einer übersichtlichen Weise kommuniziert werden, da es andernfalls nur schwer verständlich ist, weshalb zu Beginn des Garprozesses beispielsweise eine Restgardauer von 2 Stunden angezeigt wird, jedoch nach Ablauf der ersten 20 Minuten des Garprozesses plötzlich eine Restgardauer von 2 Stunden 15 Minuten errechnet wurde. Hinzu kommt, dass trotz der vielen Zusatzinformationen die wesentlichen Prozessinformationen, insbesondere die aktuelle Temperatur im Inneren des Garraums sowie die aktuelle Feuchtigkeit, von einem Bediener jederzeit erfassbar sein sollten. Die bisher bekannten Anzeigen für Gargeräte sind nicht in der Lage, einem Bediener alle benötigten Informationen übersichtlich anzubieten.

Die Aufgabe der Erfindung besteht darin, ein Verfahren zur Darstellung von Prozessinformationen zu schaffen, mit dem einem Bediener trotz der vielfältigen Informationen, die bei modernen, insbesondere intelligenten Gargeräten während des Betriebs anfallen, der Überblick über den gerade ablaufenden Garprozess und damit ein vollständiges Verständnis des Garprozesses ermöglicht wird.

Zur Lösung dieser Aufgabe ist erfindungsgemäß ein Verfahren zur Darstellung von Prozessinformationen zu einem Garvorgang vorgesehen, der in einem Gargerät abläuft, wobei eine multifunktionale Anzeigefläche verwendet wird, die in einen Hauptanzeigebereich und mindestens zwei Nebenanzeigebereiche unterteilt wird, wobei im Hauptanzeigebereich ein säulenartiges Anzeigeelement dargestellt wird, das Informationen über einen Feuchtigkeitsgehalt einer Garraumatmosphäre in einem Garraum des Gargeräts sowie Informationen über die Temperatur der Garraumatmosphäre enthält, wobei die Feuchtigkeitsinformation auf einer Anzeigetrommel und die Temperaturinformation nach Art einer Temperatursäule auf der Anzeigetrommel dargestellt wird und wobei die Feuchtigkeitsinformation in Abhängigkeit von der Feuchtigkeit und der Temperatur zusätzlich als Farbinformation dargestellt wird. Die Erfindung beruht auf der Erkenntnis, dass die beiden zentralen Informationen, nämlich die Temperaturinformation und die Feuchtigkeitsinformation, sehr übersichtlich im Hauptanzeigebereich kombiniert dargestellt werden können, wenn sie nach der Art von klassischen Anzeigeinstrumenten dargestellt werden. Hierfür wird insbesondere eine Anzeige auf einer Skala einer Anzeigetrommel kombiniert mit einer Säulendarstellung. Bei dieser kombinierten Darstellung der Informationen über die Feuchtigkeit und die Temperatur bleibt auf der Anzeigefläche genügend Platz, um übersichtlich die notwendigen weiteren Informationen darzustellen, beispielsweise hinsichtlich der gerade verwendeten Betriebsart, des gerade ablaufenden Garschrittes sowie zukünftiger Garschritte und hinsichtlich von gerade angewendeten automatischen Korrekturen, den sogenannten Intelligenzen. Zusätzlich kann eine beliebige Fläche, Anzeige, Skala, Teilfläche etc. der Anzeigefläche in einer bestimmten, von der Feuchte abhängenden Farbe angezeigt oder eingefärbt werden, wodurch es intuitiver möglich ist, die jeweils herrschenden Garbedingungen zu erfassen.

Vorzugsweise ist vorgesehen, dass die Anzeigetrommel mit einer Skala versehen ist. Dies erhöht die Übersichtlichkeit; es ist auf einen Blick erkennbar, wie hoch die gerade im Garraum vorhandene Feuchtigkeit ist.

Gemäß einer Ausgestaltung der Erfindung ist vorgesehen, dass die Temperaturinformation und/oder die Feuchtigkeitsinformation zusätzlich in Klarschrift angegeben werden. Auf diese Weise kann der entsprechende Wert unmittelbar abgelesen werden, wenn der präzise Wert für den Bediener relevant ist.

Gemäß einer Ausgestaltung der Erfindung ist vorgesehen, dass in einem der Nebenanzeigebereiche ein aktuell ablaufender, ein künftiger und/oder ein bereits abgelaufener Garschritt angezeigt wird. Diese ermöglicht einem Bediener, sich über den aktuell ablaufenden Garschritt und auch über die bereits abgearbeiteten Garschritte zu informieren. Ferner kann er erkennen, welche Garschritte in der Zukunft (jedenfalls beim aktuellen Zustand des Garprozesses) geplant sind. Die verschiedenen Schritte können nach Art von Karteikärtchen zum Durchblättern oder in ähnlicher Weise angeboten werden.

Vorzugsweise ist vorgesehen, dass der Garschritt als Piktogramm dargestellt wird. Dies ermöglicht eine intuitive Erkennung, da bei einer Darstellung mittels Piktogrammen sich sehr viele unterschiedliche Garschritte sehr übersichtlich darstellen lassen. Es kann auch vorgesehen sind, dass die Garschritte in Klarschrift angegeben werden.

Vorzugsweise ist vorgesehen, dass in einem der Nebenanzeigebereiche ein aktuell ablaufender Garschritt in Klarschrift angezeigt wird. Dies ermöglicht auch einem mit dem Gargerät und der Anzeige noch nicht so vertrautem Bediener, den aktuell ablaufenden Garschritt unzweifelhaft zu identifizieren.

Es kann auch vorgesehen sein, dass der aktuell ablaufende Garschritt auf der Anzeigetrommel als Piktogramm dargestellt wird. Auf diese Weise erfolgt eine intuitive Verknüpfung zwischen dem aktuellen Garschritt und den dabei verwendeten Prozessparametern, insbesondere Feuchtigkeit und Temperatur.

Die oben genannte Aufgabe wird auch gelöst durch ein Gargerät gemäß Anspruch 9. Hinsichtlich der sich ergebenden Vorteile wird auf die obigen Erläuterungen verwiesen.

Es kann auch vorgesehen sein, dass in einem Nebenanzeigebereich eine demnächst anstehende Aktion eines Bedieners angezeigt wird, beispielsweise Aufgießen, Umrühren oder ähnliches. Dies gewährleistet, dass der Bediener diese Aktion rechtzeitig in seinen Arbeitsablauf einplanen kann.

Die Erfindung wird nachfolgend anhand einer Ausführungsform beschrieben, die in den beigefügten Zeichnungen dargestellt ist. In diesen zeigen:
- Figur 1 schematisch eine Anzeigevorrichtung, die zur Darstellung von Prozessinformationen verwendet werden kann; und
- Figur 2 einen Ausschnitt aus der Anzeigevorrichtung von Figur 1, wobei ein anderer Betriebszustand dargestellt ist.

In Figur 1 ist eine Anzeigevorrichtung 10 gezeigt, die als Display an einem Gargerät angeordnet sein kann, wie es in Kantinen, Restaurants oder der Großgastronomie eingesetzt wird. Die Anzeigevorrichtung 10 kann dabei insbesondere von einem Bildschirm gebildet sein, der auch berührungsempfindlich ausgestaltet sein kann. In diesem Fall wird der Bildschirm nicht nur als Anzeigevorrichtung verwendet, sondern auch als Eingabevorrichtung.

Die Anzeigevorrichtung 10 weist einen Hauptanzeigebereich 12 auf, der zentral auf der Anzeigevorrichtung 10 angeordnet ist. Bei der gezeigten Ausführungsform ist um den Hauptanzeigebereich 12 ein Rahmen angeordnet, um diesen von anderen Anzeigebereichen abzugrenzen, nämlich von Nebenanzeigebereichen 22, 24, 26, 28.

Innerhalb des Hauptanzeigebereichs 12 ist als zentrales Element eine Anzeigetrommel 14 vorgesehen, die nach Art eines Zylinders mit sich vertikal erstreckender Mittelachse ausgeführt ist. Die Anzeigetrommel 14 ist dabei vorzugsweise dreidimensional angedeutet, was beispielsweise durch Schattierungen an den seitlichen Rändern oder bei einer perspektivischen Darstellung durch einen elliptischen Verlauf des Randes der oberen und der unteren Stirnseite geschehen kann. Die Anzeigetrommel wird dazu verwendet, kombiniert Informationen über die Feuchtigkeit der Garraumatmosphäre darzustellen, die im Inneren des Garraumes des Gargeräts herrscht, sowie über die Temperatur der Garraumatmosphäre.

Die Information über die Feuchtigkeit der Garraumatmosphäre wird dargestellt durch einen vertikalen Anzeigestrich 16, der in Abhängigkeit von der Feuchtigkeit im Inneren des Garraums an der entsprechenden Stelle einer Skala 18 dargestellt wird. Im dargestellten Ausführungsbeispiel würde sich der Anzeigestrich 16 auf der linken Seite der Anzeigetrommel 14 befinden, wenn die Garraumatmosphäre eine sehr niedrige Feuchtigkeit hat, und auf der rechten Seite, wenn die Feuchtigkeit höher ist. Zusätzlich kann die Feuchtigkeit in Klarschrift als Angabe F unterhalb des Anzeigestrichs 16 wiedergegeben werden.

Die Temperatur wird mittels eines Anzeigebalkens 20 dargestellt, der waagrecht auf der Anzeigetrommel 14 wiedergegeben wird. Auf diese Weise kann ähnlich der Temperatursäule eines Thermometers der entsprechende Temperaturwert intuitiv erfassbar wiedergegeben werden. Zusätzlich kann die Temperatur in Klarschrift als Temperaturangabe T seitlich neben dem Anzeigebalken auf derselben Höhe wiedergegeben werden.

Der Anzeigestrich 16 erstreckt sich jeweils von der Skala 18 bis hin zum Anzeigebalken 20. Anders ausgedrückt hängt seine Länge von der jeweils angezeigten Temperatur ab.

Die Bereiche beiderseits des Anzeigestrichs 16 und unterhalb des Anzeigebalkens 20 können, falls dies gewünscht wird, in unterschiedlicher Farbe dargestellt werden, beispielsweise mit einer Farbe FA1 und einer FA2. Auf diese Weise können unterschiedliche Prozessbedingungen oder aktuell ablaufende Änderungen hinsichtlich der Garraumatmosphäre symbolisiert werden.

Durch die Kombination des Anzeigestrichs 16, der sich ähnlich wie ein Zeiger eines Messgeräts entlang der Skala 18 "bewegt", mit dem Anzeigebalken 20, der ähnlich einer Flüssigkeitssäule in einem Flüssigkeitsthermometer die Temperatur anzeigt, ist es einem Bediener des Gargeräts sehr leicht möglich, intuitiv sowohl die aktuelle Temperatur im Garraum als auch die aktuelle Feuchtigkeit zu erfassen. Zur Ergänzung wird eine Farbkodierung verwendet, beispielsweise eine blaue Darstellung der Feuchte bei niedrigen Temperaturen und eine rote Darstellung der Feuchte bei hohen Temperaturen.

In den Nebenanzeigebereichen können verschiedene Zusatzinformationen oder weitere Optionen angeboten werden. Im Nebenanzeigebereich 22 kann eine Zusatzinformation ZI1 angeboten werden, die beispielsweise aus der Uhrzeit, einer Taste für ein Hilfemenü oder ähnlichen Bedienflächen besteht.

Im Nebenanzeigebereich 24 können beispielsweise bereits abgearbeitete Prozessschritte, der aktuelle Prozessschritt (beispielsweise in der Mitte) und daneben zukünftige Prozessschritte dargestellt werden.

Im Nebenanzeigebereich 26 können Zusatzinformationen ZI2 dargestellt werden, beispielsweise die Restgardauer, die verbleibende Zeit bis zum Start des nächsten Prozessschrittes, die aktuell gemessene Kerntemperatur, etc.

Im Nebenanzeigebereich 28 kann in Klarschrift der aktuell ablaufende Prozessschritt dargestellt werden oder auch die Bezeichnung des gewählten Garprogramms.

Ergänzend können auch im Hauptanzeigebereich 14 Zusatzinformationen dargestellt werden, beispielsweise die Zusatzinformation ZI3 mit der Bezeichnung des aktuell ablaufenden Prozessschrittes.

In Figur 2 ist der Hauptanzeigebereich 12 in einem anderen Zustand des Gargeräts dargestellt als in Figur 1. Der Anzeigestrich 16 befindet sich am rechten Rand der Anzeigesäule 14, was einer Feuchtigkeit der Garraumatmosphäre von nahezu 100 % entspricht. Gleichzeitig herrscht im Garraum eine höhere Temperatur, was daran zu erkennen ist, dass sich der Anzeigebalken 20 sehr viel höher auf der Anzeigetrommel 14 befindet.

## Patentansprüche

1. Verfahren zur Darstellung von Prozessinformationen zu einem Garvorgang, der in einem Gargerät abläuft, wobei eine multifunktionale Anzeigefläche (10) verwendet wird, die in einen Hauptanzeigebereich (12) und mindestens zwei Nebenanzeigebereiche (22, 24, 26, 28) unterteilt wird, wobei im Hauptanzeigebereich (12) ein säulenartiges Anzeigeelement (14) dargestellt wird, **dadurch gekennzeichnet, dass** Informationen über einen Feuchtigkeitsgehalt einer Garraumatmosphäre in einem Garraum des Gargeräts sowie Informationen über die Temperatur der Garraumatmosphäre enthalten sind, wobei die Feuchtigkeitsinformation auf einer Anzeigetrommel (16) und die Temperaturinformation nach Art einer Temperatursäule (20) auf der Anzeigetrommel (16) dargestellt wird und wobei die Feuchtigkeitsinformation in Abhängigkeit von der Feuchtigkeit und der Temperatur zusätzlich als Farbinformation dargestellt wird.

2. Verfahren nach Anspruch 1, **dadurch gekennzeichnet, dass** die Anzeigetrommel (16) mit einer Skala versehen ist.

3. Verfahren nach Anspruch 1 oder Anspruch 2, **dadurch gekennzeichnet, dass** die Temperaturinformation zusätzlich in Klarschrift angegeben wird.

4. Verfahren nach einem der vorhergehenden Ansprüche, **dadurch gekennzeichnet, dass** die Feuchtigkeitsinformation zusätzlich in Klarschrift angegeben wird.

5. Verfahren nach einem der vorhergehenden Ansprüche, **dadurch gekennzeichnet, dass** in einem der Nebenanzeigebereiche (22, 24, 26, 28) ein aktuell ablaufender, ein künftiger und/oder ein bereits abgelaufener Garschritt angezeigt wird.

6. Verfahren nach Anspruch 5, **dadurch gekennzeichnet, dass** der Garschritt als Piktogramm dargestellt wird.

7. Verfahren nach einem der vorhergehenden Ansprüche, **dadurch gekennzeichnet, dass** in einem der Nebenanzeigebereiche (22, 24, 26, 28) ein aktuell ablaufender Garschritt in Klarschrift angezeigt wird.

8. Verfahren nach einem der vorhergehenden Ansprüche, **dadurch gekennzeichnet, dass** der aktuell ablaufende Garschritt auf der Anzeigetrommel (16) als Piktogramm dargestellt wird.

9. Gargerät mit einer Anzeigevorrichtung, wobei das Gargerät dazu eingerichtet ist, mittels des Verfahrens nach einem der vorhergehenden Ansprüche Prozessinformationen zu einem Garvorgang, der in dem Gargerät abläuft, auf der Anzeigevorrichtung darzustellen.

10. Gargerät nach Anspruch 9, **dadurch gekennzeichnet, dass** in einem Nebenanzeigebereich eine demnächst anstehende Aktion eines Bedieners angezeigt wird.

## Claims

1. Method for displaying process information about a cooking process that is being carried out in a cooking device by means of a multifunctional display area (10) that is divided into a main display area (12) and at least two auxiliary display areas (22, 24, 26, 28), wherein a columnar display element is displayed in the main display area, **characterized in that** it contains information about a humidity of the cooking atmosphere in a cooking chamber of the cooking device as well as information on the temperature of the cooking atmosphere, wherein the humidity information is displayed on a display drum (16) and the temperature information is displayed in the form of a temperature column (20) on the display drum (16), and wherein the humidity information is additionally displayed as colour information depending on the humidity and the temperature.

2. The method according to claim 1, **characterized in that** the display drum (16) has a scale.

3. The method according to claim 1 or claim 2, **characterized in that** the temperature information is additionally indicated in plain text.

4. The method according to any of the preceding claims, **characterized in that** the humidity information is additionally indicated in plain text.

5. The method according to any of the preceding claims, **characterized in that** an ongoing, future and/or already completed cooking step is displayed in one of the auxiliary display areas (22, 24, 26, 28).

6. The method according to claim 5, **characterized in that** the cooking step is displayed as a pictograph.

7. The method according to any of the preceding claims, **characterized in that** an ongoing cooking step is displayed in plain text in one of the auxiliary display areas (22, 24, 26, 28).

8. The method according to any of the preceding claims, **characterized in that** the ongoing cooking step is displayed on the display drum (16) as a pictograph.

9. Cooking device with a display device, wherein the cooking device is configured to display on the display device by means of the method according to any of the preceding claims process information about a cooking process that is being carried out in a cooking device.

10. Cooking device according to claim 9, **characterized in that** an impending user action is displayed in an auxiliary display area.

## Revendications

1. Procédé de représentation d'informations de processus concernant une opération de cuisson se déroulant dans un appareil de cuisson, une surface d'affichage multifonction (10) divisée en une zone d'affichage principale (12) et au moins deux zones d'affichage secondaires (22, 24, 26, 28) étant utilisée, un élément d'affichage (14) en forme de colonne étant représenté dans la zone d'affichage principale (12), **caractérisé en ce que** des informations concernant un taux d'humidité d'une atmosphère d'espace de cuisson dans un espace de cuisson de l'appareil de cuisson ainsi que des informations concernant la température de l'atmosphère de l'espace de cuisson sont contenues, l'information d'humidité étant représentée sur un tambour d'affichage (16), et l'information de température étant représentée à la manière d'une colonne de température (20) sur le tambour d'affichage (16), et l'information d'humidité étant en plus représentée sous forme d'information de couleur en fonction de l'humidité et de la température.

2. Procédé selon la revendication 1, **caractérisé en ce que** le tambour d'affichage (16) est pourvu d'une échelle graduée.

3. Procédé selon la revendication 1 ou la revendication 2, **caractérisé en ce que** l'information de température est en plus indiquée en langage clair.

4. Procédé selon l'une des revendications précédentes, **caractérisé en ce que** l'information d'humidité est en plus indiquée en langage clair.

5. Procédé selon l'une des revendications précédentes, **caractérisé en ce qu'**une étape de cuisson actuellement en cours, future et/ou déjà terminée est affichée dans l'une des zones d'affichage secondaires (22, 24, 26, 28).

6. Procédé selon la revendication 5, **caractérisé en ce que** l'étape de cuisson est représentée sous forme de pictogramme.

7. Procédé selon l'une des revendications précédentes, **caractérisé en ce qu'**une étape de cuisson actuellement en cours est affichée en langage clair dans l'une des zones d'affichage secondaires (22, 24, 26, 28).

8. Procédé selon l'une des revendications précédentes, **caractérisé en ce que** l'étape de cuisson actuellement en cours est représentée sous forme de pictogramme sur le tambour d'affichage (16).

9. Appareil de cuisson présentant un dispositif d'affichage, l'appareil de cuisson étant aménagé de manière à représenter des informations de processus concernant une opération de cuisson se déroulant dans l'appareil de cuisson sur le dispositif d'affichage au moyen du procédé selon l'une des revendications précédentes.

10. Appareil de cuisson selon la revendication 9, **caractérisé en ce qu'**une action d'un opérateur à réaliser prochainement est affichée dans une zone d'affichage secondaire.
